# EUROPÄISCHE PATENTSCHRIFT

(11) **EP 1 906 494 B1**
(45) Veröffentlichungstag und Bekanntmachung des Hinweises auf die Patenterteilung: **20.04.2011**
(21) Anmeldenummer: 07116744.9
(22) Anmeldetag: 19.09.2007
(51) Int. Cl.: H01R 39/26, H01R 39/41

(54) **Kohlebürste mit Verschleissschutzmitteln**
Carbon brush with wear protection means
Balai en charbon doté de moyens de protection contre l'usure

(30) Priorität: 29.09.2006 DE 102006000496
(43) Veröffentlichungstag der Anmeldung: 02.04.2008
(73) Patentinhaber: HILTI Aktiengesellschaft, 9494 Schaan (LI)
(72) Erfinder: Rehm, Herbert, 86932, Pürgen (DE); Dorner, Stefan, 87600, Kaufbeuren (DE)
(74) Vertreter: Wildi, Roland

(56) Entgegenhaltungen:
- US-A- 1 573 402
- US-A- 2 358 958
- US-A- 2 473 540
- US-A- 3 791 331

## Beschreibung

Die Erfindung betrifft eine Kohlebürste eines Universalmotors, die eine Kontaktierungsstirnseite zur Kontaktierung eines Kommutators und eine von dieser abgewandte Beaufschlagungsstirnseite aufweist, an der beispielsweise ein Federdruck aufgebracht wird, um die Kohlebürste in Richtung des Kommutators vorzuspannen. Ferner weist die Kohlebürste vier Seitenflächen auf, die sich zwischen der Kontaktierungsstirnseite und der Beaufschlagungsstirnseite erstrecken. Hierbei sind Verschleissschutzmittel vorgesehen, die an einem der Beaufschlagungsstirnseite zugewandten Endbereich der Kohlebürste angeordnet sind. Entsprechende Kohlebürsten gemäss dem Oberbegriff von Anspruch 1 sind aus US 2,358,958 und US 3,791,331 bekannt. Aus der US 2,472,540 ist eine mittels eines Beschichtungsverfahrens aufgebrachte Kappe bekannt.

Bei derartigen Kohlebürsten kann mittels des Verschleissschutzes ein seitlicher Verschleiss an den Kohlebürsten deutlich reduziert werden. Dieser Verschleiss tritt im Betrieb infolge des Vorhandenseins von abgelösten Kohlepartikeln und der Vibrationen insbesondere zwischen den Seitenflächen und der betreffenden Kohleführung auf. Als Folge des seitlichen Verschleisses kann es zu einer ungenauen Führung der Kohlebürste in der Kohleführung und dadurch wiederum zu einer stark verkürzten Lebensdauer der Kohlebürste kommen.

Aus der GB 27,162 ist eine Kohlebürste bekannt, bei der an dem der Beaufschlagungsstirnseite zugewandten Endbereich an zwei gegenüberliegenden Seitenflächen Schutzplättchen vorgesehen sind. Diese sind über zwei Niete miteinander verbunden, die die Kohlebürste hierzu durchdringen.

Nachteilig an den bekannten Verschleissschutzmitteln ist, dass deren Befestigung an der Kohlebürste relativ aufwändig ist, wodurch die Herstellungskosten für die Kohlebürsten relativ hoch sind. Zudem bedingt die Art der Befestigung eine Materialschwächung der Kohlebürste, die infolge von Verschleiss über die Lebensdauer der Kohlebürste zunimmt. Dies kann wiederum zu einem Verschleiss der Kohlebürste an den Schutzplättchen führen.

Der vorliegenden Erfindung liegt die Aufgabe zugrunde, bei einer Kohlebürste die genannten Nachteile zu vermeiden und bei geringen Herstellungskosten einen ausreichenden Verschleissschutz zu gewährleisten.

Erfindungsgemäss wird die Aufgabe dadurch gelöst, dass die Verschleissschutzmittel an einer topfförmigen Schutzkappe ausgebildet sind. Eine derartige Schutzkappe kann einfach auf die betreffende Kohlebürste aufgesteckt werden und ermöglicht somit eine kostengünstige Herstellung der Kohlebürste.

Erfindungsgemäss ist an dem der Beaufschlagungsstirnseite zugewandten Endbereich an den vier Seitenflächen eine umlaufende Aussparung zur teilweisen Aufnahme der Schutzkappe vorgesehen. Auf diese Weise kann die Schutzkappe durch Formschluss exakt gegenüber der Kohlebürste positioniert werden.

In einer besonders bevorzugten Ausführungsform umschliesst die Schutzkappe alle vier Seitenflächen im Wesentlichen vollständig. Hierdurch kann bei geeigneter Dimensionierung der Schutzkappe gegenüber der Kohlebürste eine Ringspannung aufgebaut werden, die die Schutzkappe an der Kohlebürste sichert.

Bevorzugterweise weist die Aussparung an jeder Seitenfläche eine Dicke auf, die einer Wandstärke einer der jeweiligen Seitenfläche zugeordneten Seitenwand der Schutzkappe entspricht. Auf diese Weise schliesst die Oberfläche der Schutzkappe bündig mit den Seitenflächen der Kohlebürste ab, um eine exakte Führung entlang der Kohleführung zu gewährleisten.

Vorteilhafterweise ist an einer der Seitenwände ein Aufnahmeschlitz vorgesehen, der in Richtung einer Aufnahmeöffnung der Schutzkappe geöffnet ist. Hierdurch kann die Schutzkappe ohne Probleme über eine an der Kohlebürste seitlich austretende Litze geschoben werden. Ferner wird durch einen derartigen Aufnahmeschlitz eine gewisse Elastizität der Schutzkappe hergestellt, die eine besonders einfache Montage ermöglicht.

Ferner ist es besonders günstig, wenn an den Seitenflächen zwischen diesen und der Schutzkappe ein Klebstoff vorgesehen ist. Hierdurch wird die Schutzkappe besonders stabil an der Kohlebürste festgelegt.

Die Erfindung wird nachstehend anhand eines Ausführungsbeispieles näher erläutert. Es zeigen:
- Fig. 1: eine perspektivische Ansicht einer Kontaktierungsstirnseite einer Kohlebürste mit getrennter Schutzkappe und
- Fig. 2: eine perspektivische Ansicht einer Beaufschlagungsstirnseite der Kohlebürste in Richtung II aus Fig. 1.

Die Fig. 1 und 2 zeigen eine Kohlebürste 2 eines nicht näher dargestellten Universalmotors. Diese weist eine Kontaktierungsstirnseite 4 auf, die im Betrieb einen Kommutator 6 des Universalmotors kontaktiert. Ferner weist die Kohlebürste 2 vier Seitenflächen 8a, 8b, 8c, 8d und eine Beaufschlagungsstirnseite 10 auf, die im Betrieb unter Zwischenlage eines Bodens 12 einer topfförmigen Schutzkappe 14 von einer Anpresskraft F beaufschlagt ist. Durch diese Anpresskraft F wird die Kohlebürste 2 entlang einer Kohleführung 16 gegen den Kommutator 6 vorgespannt.

Die topfförmige Schutzkappe 14 ist beispielsweise aus Polyamid 6.6 hergestellt und weist vier vom Boden 12 abgehende Seitenwände 18a, 18b, 18c, 18d auf, die eine Aufnahme 20 mit einer an einer vom Boden 12 abgewandten Seite der Schutzkappe 14 angeordneten Aufnahmeöffnung 22 begrenzen. Über diese Aufnahmeöffnung 22 wird beim Aufstecken der Schutzkappe 14 ein der Beaufschlagungsstirnseite 10 zugewandter Endbereich 24 der Kohlebürste 2 in die Aufnahme 20 hinein verlegt, wobei der Endbereich 24 einen geringfügig grösseren Querschnitt als die Aufnahme 20 aufweist. Hierdurch wird die Schutzkappe, die eine gewisse Elastizität aufweist, durch eine beim Aufstecken erzeugte Ringspannung an dem Endbereich 24 festgeklemmt.

Die Seitenwände 18a, 18b, 18c, 18d sowie der Boden 12 fungieren hierbei als Verschleissschutzmittel. Dabei reduzieren einerseits die Seitenwände 18a, 18b, 18c, 18d den durch Reibung an der Kohleführung verursachten Abrieb am Endbereich 24, der insbesondere in Folge von betriebsbedingten Vibrationen bei Präsenz von Kohlestaub und abgelösten Kohlepartikeln auftritt.

Um hierbei einerseits eine ausreichend stabile Verbindung zwischen der Schutzkappe 14 und der Kohlebürste 2 sowie eine geschlossene Form derselben zu erzielen, ist an dem

Endbereich 24 eine über die vier Seitenflächen 8a, 8b, 8c, 8d hinweg umlaufend eingelassene Aussparung 26 vorgesehen, die gegenüber einer in Fig. 1 mit strichpunktierter Linie dargestellten ursprünglichen Form, ausgebildet ist. Dabei weist die Aussparung 26 an jeder der vier Seitenflächen 8a, 8b, 8c, 8d jeweils eine Dicke d auf, die einer Stärke s der jeweilig zugeordneten Seitenwände 18a, 18b, 18c, 18d entspricht. Hierdurch wird ein bündiges Abschliessen der Seitenflächen 8a, 8b, 8c, 8d der Kohlebürste mit den Seitenwänden 18a, 18b, 18c, 18d der Schutzkappe 14 erzielt.

Ferner ist an der Seitenwand 18a ein Aufnahmeschlitz eingelassen, der parallel zu einer Aufsteckrichtung R ausgebildet und zu der Aufnahmeöffnung 22 hin geöffnet ist. Hierdurch kann die Schutzkappe 14 auch über eine an der Kohlebürste 2 seitlich austretende Litze 30 auf den Endbereich 24 aufgesteckt werden.

Um die Stabilität der Verbindung zwischen der Kohlebürste 2 und der Schutzkappe 14 weiter zu erhöhen, kann an dem Endbereich 24 neben der genannten Klemmverbindung ein Klebstoff 28 vorgesehen werden, der eine zusätzlich wirkende Klebeverbindung erzeugt.

## Patentansprüche

1. Kohlebürste (2)
mit einer Kontaktierungsstirnseite (4) und einer von dieser abgewandten Beaufschlagungsstirnseite (10) sowie vier Seitenflächen (8a, 8b, 8c, 8d),
wobei ein als topfförmige Schutzkappe (14) ausgebildetes Verschleissschutzmittel vorgesehen ist, das an einem der Beaufschlagungsstirnseite (10) zugewandten Endbereich (24) angeordnet sind,
**dadurch gekennzeichnet, dass** an dem der Beaufschlagungsstirnseite (10) zugewandten Endbereich (24) an den vier Seitenflächen (8a, 8b, 8c, 8d) eine umlaufende Aussparung (26) zur teilweisen Aufnahme der Schutzkappe (14) vorgesehen ist.

2. Kohlebürste nach Anspruch 1, **dadurch gekennzeichnet, dass** sich die Schutzkappe (14) über alle vier Seitenflächen (8a, 8b, 8c, 8d) umfänglich erstreckt.

3. Kohlebürste nach Anspruch 1, **dadurch gekennzeichnet, dass** die Aussparung (26) an jeder Seitenfläche (8a, 8b, 8c, 8d) eine Dicke (d) aufweist, die einer Wandstärke (s) einer der jeweiligen Seitenfläche (8a, 8b, 8c, 8d) zugeordneten Seitenwand (18a, 18b, 18c, 18d) der Schutzkappe (14) entspricht.

4. Kohlebürste nach Anspruch 1, **dadurch gekennzeichnet, dass** an einer der Seitenwände (18a) der Schutzkappe (14) ein Aufnahmeschlitz vorgesehen ist, der in Richtung einer Aufnahmeöffnung (22) der Schutzkappe (14) geöffnet ist.

5. Kohlebürste nach einem der Ansprüche 1 bis 4, **dadurch gekennzeichnet, dass** an den Seitenflächen (8a, 8b, 8c, 8d) zwischen diesen und der Schutzkappe (14) ein Klebstoff (28) vorgesehen ist.

6. Kohlebürste nach einem der Ansprüche 1 bis 5, **dadurch gekennzeichnet, dass** die Schutzkappe (14) aus Polyamid 6.6 hergestellt ist.

## Claims

1. Carbon brush (2),
comprising a contacting end face (4), a pressure-application end face (10) oriented away from the contacting end face (4) and four side faces (8a, 8b, 8c, 8d),
there being provided a protective wear protection means which is configured as a cup-shaped protective cap (14) and is arranged on an end region (24) oriented towards the pressure-application end face (10),
**characterized in that** a peripheral recess (26) for partially receiving the protective cap (14) is provided on the four side faces (8a, 8b, 8c, 8d) in the end region (24) oriented towards the pressure-application end face (10).

2. Carbon brush according to Claim 1, **characterized in that** the protective cap (14) extends peripherally over all four side faces (8a, 8b, 8c, 8d).

3. Carbon brush according to Claim 1, **characterized in that** the recess (26) has on each side face (8a, 8b, 8c, 8d) a thickness (d) which corresponds to a wall thickness (s) of a side wall (18a, 18b, 18c, 18d) of the protective cap (14) associated with the respective side face (8a, 8b, 8c, 8d).

4. Carbon brush according to Claim 1, **characterized in that** a receiving slot which is open in the direction of a receiving opening (22) of the protective cap (14) is provided on one of the side walls (18a) of the protective cap (14).

5. Carbon brush according to any one of Claims 1 to 4, **characterized in that** an adhesive (28) is provided on the side faces (8a, 8b, 8c, 8d) between said side faces (8a, 8b, 8c, 8d) and the protective cap (14).

6. Carbon brush according to any one of Claims 1 to 5, **characterized in that** the protective cap (14) is produced from polyamide 6.6.

## Revendications

1. Balai en charbon (2) ayant un côté de contact d'extrémité (4) et un côté d'application d'extrémité (10) opposé à celui-ci, ainsi que quatre surfaces latérales (8a, 8b, 8c, 8d),
dans lequel sont prévus des moyens de protection contre l'usure configurés sous forme de capuchon de protection en forme de creuset (14), lesquels moyens sont agencés sur une zone d'extrémité (24) dirigée vers le côté d'application d'extrémité (10),
**caractérisé en ce qu'**un évidement circonférentiel (26) est prévu sur les quatre surfaces latérales (8a, 8b, 8c, 8d) dans la zone d'extrémité (24) dirigée vers le côté d'application d'extrémité (10), afin de recevoir partiellement le capuchon de protection (14).

2. Balai en charbon selon la revendication 1, **caractérisé en ce que** le capuchon de protection (14) s'étend de manière circonférentielle sur la totalité des quatre surfaces latérales (8a, 8b, 8c, 8d).

3. Balai en charbon selon la revendication 1, **caractérisé en ce que** l'évidement (26) a sur chaque surface latérale (8a, 8b, 8c, 8d) une épaisseur (d) qui correspond à une épaisseur de paroi (s) d'une paroi latérale (18a, 18b, 18c, 18d) du capuchon de protection (14) associée à la surface latérale (8a, 8b, 8c, 8d) respective.

4. Balai en charbon selon la revendication 1, **caractérisé en ce qu'**une fente de réception est prévue sur l'une des parois latérales (18a) du capuchon de protection (14), laquelle fente est ouverte en direction d'une ouverture de réception (22) du capuchon de protection (14).

5. Balai en charbon selon l'une quelconque des revendications 1 à 4, **caractérisé en ce qu'**un adhésif (28) est disposé sur les surfaces latérales (8a, 8b, 8c, 8d) entre celles-ci et le capuchon de protection (14).

6. Balai en charbon selon l'une quelconque des revendications 1 à 5, **caractérisé en ce que** le capuchon de protection (14) est fabriqué en polyamide 6.6.
